# EUROPÄISCHE PATENTSCHRIFT

(11) **EP 0 175 723 B1**
(45) Veröffentlichungstag und Bekanntmachung des Hinweises auf die Patenterteilung: **12.10.1988**
(21) Anmeldenummer: 85901373.2
(22) Anmeldetag: 29.03.1985
(51) Int. Cl.: A47G 19/28

(54) **EIKÖPFER**
EGG CUTTER
COUPE-OEUF

(30) Priorität: 30.03.1984 DE 8409884 U
(43) Veröffentlichungstag der Anmeldung: 02.04.1986
(73) Patentinhaber: WEGSCHEIDER, Horst, D-8500 Nürnberg (DE)
(72) Erfinder: WEGSCHEIDER, Horst, D-8500 Nürnberg (DE)
(74) Vertreter: Haft, von Puttkamer, Berngruber, Czybulka
(86) Internationale Anmeldenummer: DE8500097
(87) Internationale Veröffentlichungsnummer: WO8504317

(56) Entgegenhaltungen:
- CH-A- 248 428
- CH-A- 272 208
- DE-A- 2 143 272
- DE-A- 2 637 276
- DE-B- 1 118 940
- DE-C- 27 632
- DE-C- 397 108
- DE-C- 514 115
- DE-C- 665 435
- DE-C- 870 890
- FR-A- 472 200
- GB-A- 213 683
- GB-A- 1 178 827

## Beschreibung

Die Erfindung bezieht sich auf eine Vorrichtung zum Abtrennen eines kappenförmigen Teiles einer Eischale gemäß dem Oberbegriff des Patentanspruches 1.

Aus der DE-B-1 118 940 ist eine solche Vorrichtung, die als Eiköpfer bezeichnet wird, bekannt, der ein auf ein Ei aufsetzbares ringförmiges Gehäuse aufweist, in dem eine zum Abtrennen des kappenförmigen Teiles in das Ringinnere des Gehäuses ausfahrbare Messeranordnung aufgenommen ist. Das Gehäuse besteht aus zwei ineinander gesetzten, gegeneinander drehbaren ringförmigen Teilen, und zwar einem Aufnahmeteil und einem Drehteil, wobei das Aufnahmeteil eine Auflagefläche aufweist, die nach dem Aufsetzen des Eiköpfers auf das Ei an der Eischale anliegt. Der Innenraum des Gehäuses weist ein Messer mit einer zackenförmigen Schneidkante auf, wobei sich das Messer auf einer im Innenraum des Gehäuses vorgesehenen Stützfläche abstützt. Das Messer ist hierbei aufgeteilt in mehrere Teilmesser, die durch Verdrehen der beiden Teile des Gehäuses gegeneinander zunächst mit den Zackenspitzen in die Eischale eindringen. Bei weiterem Verdrehen der beiden Teile gegeneinander werden die dadruch erzeugten Einstiche nach beiden Seiten hin erweitert, bis nach totalem Eindringen der Messerzacken ein zusammenhängender Ringschnitt gebildet ist, der das Abtrennen der Eikappe gestattet.

Die Schnittbewegungen der verwendeten Messer bei diesem bekannten Eiköpfer verlaufen radial in Richtung auf die Drehachse des Eiköpfers. Dadurch wird die Schneidwirkung der Messer durch eine Quetschwirkung in Richtung auf diese Achse überlagert. Hinzu kommt, daß die Messer nicht senkrecht in Richtung auf die Eischale bewegt werden. Durch beide Effekte wird es unvermeidlich, daß von der Eischale im Bereich der Schnittstelle mehr oder minder große Schalenstücke abgetrennt werden, die nach der Entfernung des Eiköpfers entweder lose an der Schnittstelle hängen oder gar in das eigentliche Ei hineingedrückt sind. In jedem Falle muß nach Entfernen des Eiköpfers von dem Ei die Schnittstelle gesäubert werden, was die beabsichtigte Wirkung zumindest teilweise wieder aufhebt und in jedem Falle unangenehm ist.

Der Erfindung liegt die Aufgabe zugrunde, einen Eiköpfer der in Rede stehenden Art so weiter zu entwickeln, daß bei einfacher Bedienung exakte Schnitte mit sauberen Schnittstellen erreicht werden.

Diese Aufgabe ist gemäß der Erfindung durch die im kennzeichnenden Teil des ersten Patentanspruches angegebenen Merkmale gelöst.

Der kappenförmige Teil der Eischale wird demgemäß durch ein umlaufendes dornartiges Messer abgetrennt. Dieses dornartige Messer ist mit einem Drehteil des Gehäuses verbunden, das in ein auf dem Ei aufsitzendes Aufnahmeteil eingesetzt ist. Das dornartige Messer stützt sich auf einer im Gehäuseinneren am Aufnahmeteil umlaufenden Stützfläche ab und ragt durch ein Fenster im Drehteil in das Ringinnere. Die Stützfläche weist eine Ausnehmung auf, in die bei einer bestimmten Drehstellung des Drehteiles gegenüber dem Aufnahmeteil das Messer eintaucht, so daß es praktisch nicht mehr in das Ringinnere hineinragt. Diese Ausnehmung definiert gleichzeitig eine Raststellung, in der das Messer jeweils nach einer vollen Umdrehung des Drehteiles gegenüber dem Aufnahmeteil einrastet. Dieses Einrasten kann ohne großen mechanischen Aufwand dadurch bewirkt werden, daß das Messer federgestützt ist, z. B. gemäß Anspruch 2 aus einem Federstahldraht geformt ist.

Der Eiköpfer wird in der erwähnten Raststellung auf das Ei aufgesetzt, so daß das Aufnahmeteil bündig an der Eischale anliegt. Hierzu ist das Aufnahmeteil nach unten konisch erweitert ausgebildet. Das Aufnahmeteil wird dann an seinem äußeren Umfang festgehalten, an dem vorzugsweise eine Grifffläche vorgesehen ist; anschließend wird der Drehteil, der mit einem Knebelgriff versehen ist, im Uhrzeigersinn gedreht. Zu Anfang der Drehung taucht das dornartige Messer aus dem Gehäuseinneren heraus und sticht in die Eischale ein. Die Schneidkante des Messers nimmt gegenüber der Drehrichtung einen spitzen Winkel ein, so daß nach Weiterdrehen des Knebelgriffes die Eischale praktisch von innen nach außen aufgeschnitten wird. Das Messer liegt dabei in einer etwa senkrecht auf der Eischale stehenden Ebene. Die Kante der Auflagefläche wirkt im Messerbereich bei der Schneidbewegung sozusagen als Gegenlager bzw. Gegenmesser, so daß die Eischale sauber und nahezu splitterfrei aufgeschnitten wird.

Weitere Ausgestaltungen der Erfindung gehen aus den abhängigen Ansprüchen hervor. Die Erfindung ist in einem Ausführungsbeispiel anhand der Zeichnung näher erläutert. In der Zeichnung stellen dar:
Figur 1 eine perspektivische Ansicht eines Eiköpfers gemäß der Erfindung mit einem Aufnahmeteil, einem Drehteil und einem mit dem Drehteil verbundenen umlaufenden Messer;
Figuren 2a und 2b eine teilweise geschnittene Seitenansicht des Eiköpfers gemäß Figur 1 mit dem in Figur 2b gezeigten Schnittverlauf;
Figur 3 eine geschnittene perspektivische Teilansicht des Aufnahmeteiles mit dem umlaufenden Messer.

Ein Eiköpfer 1 weist ein ringförmiges Gehäuse 2 auf, das aus einem unteren Aufnahmeteil 3 und einem in dieses Aufnahmeteil 3 eingesetzten Drehteil 4 besteht. Die Wand des Aufnahmeteiles 3 hat etwa L-Form und ist an ihrem äußeren Umfang mit einer geriffelten Grifffläche 5 versehen. Die untere Wand 6 des Aufnahmeteils 3 ist um etwa 30° nach unten geneigt und durch eine senkrecht auf der Unterwand 6 stehende Auflagefläche 7 in Form einer Schräge im Ringinneren des Gehäuses 2 begrenzt. Die Innenseite des Aufnahmeteils 3 weist, in Figur 3 von oben nach unten gesehen, zunächst eine nach unten abgeschrägte Sitzfläche 8 und anschließend eine Stützfläche 9 auf, die in die abgeschrägte Unterwand 6 übergeht. Die Unterwand 6 ist anschließend an die Schräge 7 geringfügig verstärkt, wobei diese Verstärkung als Gegenlager bzw. Gegenmesser 10 dient, wie weiter unten erläutert.

Das in das Aufnahmeteil 3 eingesetzte Drehteil 4 ist ein ringförmiges Vollprofil mit einem Außenrand, an den sich eine auf der Sitzfläche 8 des Aufnahmeteiles 3 laufende Lauffläche 11 anschließt. Die Lauffläche 11 geht in einen Absatz 12 über, der durch eine konische Abschrägung 13 abgeschlossen ist. Die konische Abschrägung 13 verläuft direkt oberhalb der Verstärkung 10, so daß sich in diesem Bereich zwischen Aufnahmeteil 3 und Drehteil 4 ein Ringspalt 14 ergibt. Im Gehäuseinneren verbleibt zwischen Stützfläche 9 und Unterwand 6 des Aufnahmeteiles sowie zwischen der Lauffläche 11 und dem Absatz 12 des Drehteiles ein freier Innenraum 15.

Das Drehteil 4 ist mittels eines bügelförmigen Knebelgriffes 16 im Aufnahmeteil 3 um die Mittel- bzw. Ringachse 17 drehbar. Der Knebelgriff 16 weist noch eine in der Achse 17 verlaufende nach unten weisende Zentriernadel 18 auf. Aufnahme-und Drehteil sind miteinander z. B. durch einen Sprengring 19 oder dergleichen gesichert. In dem Gehäuseinnenraum 15 ist ein Messer 21 gelagert, dessen Form aus Figur 3 hervorgeht. Das Messer 21 ist aus einem hakenförmigen Federstahldraht 22 geformt, der an seinem Ende mit einer Öse 23 versehen ist, die in einen Schlitz 24 in der Lauffläche 11 des Drehteiles 4 eingesetzt ist. Am unteren Ende ist der Federstahldraht 22 zu einem Haken 25 geformt, der sich mit seinem Rund auf der Stützfläche 9 des Aufnahmeteils 3 abstützt. Das Hakenende ist als eigentliches Schneidmesser ausgebildet, dessen Schneidkante 26 zur Öse 23 hingewandt ist. Die vordere Spitze des freien Hakenendes ist als Einstichspitze 27 ausgebildet, die in die Schneidkante 26 übergeht. Wird das Drehteil 4 gedreht, so ragt das Messer 21 durch ein Fenster 28 innerhalb der konischen Abschrägung 13 des Drehteiles 4 in das Ringinnere des Gehäuses 2 hindurch, wobei die Schneidkante 26 an der Verstärkung 10 anliegt, die somit als Gegenlager bzw. Gegenmesser dient. Die Schneidkante 26 ist in einem spitzen Winkel gegenüber der Kante des Gegenlagers in Drehrichtung ausgerichtet.

In der Stützfläche 9 des Aufnahmeteils 3 ist an einer bestimmten Stelle eine Ausnehmung 31 vorgesehen, deren Form an das Hakenrund des Messers 21 angepaßt ist. In einer bestimmten, in Figur 3 gezeigten Drehstellung taucht das hakenförmige Messer 21 mit seinem Haken 25 augfrund der rückstellenden Federkraft des Federstahldrahtes 22 in diese Ausnehmung 31 ein, wobei dann die Einstichspitze 27 des Messers nicht mehr aus dem Fenster 28 hinausragt.

In dieser Dreh- bzw. Raststellung wird der Eiköpfer auf ein Ei augesetzt, wobei die Zentriernadel 18 in die Eispitze eingestoßen wird. Der Aufnahmeteil 3 liegt dann mit der Schräge 7 direkt an der Eischale an. Der Knebelgriff 16 wird im Uhrzeigersinn langsam gedreht, wobei der Haken 25 des Messers 21 aus der Ausnehmung 31 hinausgeschoben wird und schließlich auf der Stützfläche 9 aufliegt. Während dieses Hinausschiebens dringt die Einstichspitze 27 des Messers 21 im wesentlichen in Richtung der Schneidkante 26 in die Eischale ein, beim weiteren Drehen des Knebelgriffes 16 wird die Eischale von innen nach außen in einem sauberen Schnitt aufgetrennt. Sobald der Haken 25 des Messers 21 wieder in die Ausnehmung 31 einrastet, kann der Eiköpfer vom Ei abgehoben werden, wobei in der Regel die abgetrennte, kappenförmige Eischale an der Zentriernadel 18 hängenbleibt und anschließend entfernt werden kann.

In den Figuren ist das Messer so gestaltet und in das Drehteil eingehängt, daß in Drehrichtung gesehen der Einhängepunkt vor dem Messer liegt. Das Messer kann aber auch so gestaltet und eingehängt sein, daß der Einhängepunkt hinter dem Messer liegt, wobei dann die Schneidkante dem Einhängepunkt abgewandt ist. Auch die Ausführung des Messers als ein aus einem Federstahldraht geformtes Teil ist beispielhaft; andere Ausführungen sind möglich, sofern sichergestellt ist, daß das Messer vor dem Schneidvorgang in das Gehäuseinnere zurückgezogen und während des Schneidvorganges in das Ringinnere ausgefahren ist. So kann z. B. für ein dornartiges Messer eine separate Rückstellfeder vorgesehen sein, die das Messer in die Ausnehmung der Stützfläche hineindrückt. Des weiteren ist eine Zwangsführung des Messers längs des Umfanges möglich.

## Patentansprüche

1. Vorrichtung zum Abtrennen eines kappenförmigen Teiles einer Eischale mit einem auf ein Ei aufsetzbaren ringförmigen Gehäuse, in dem eine zum Abtrennen des kappenförmigen Teiles in das Ringinnere des Gehäuses ausfahrbare Messeranordnung aufgenommen ist, wobei das Gehäuse (2) aus zwei ineinandergesetzten gegeneinander drehbaren ringförmigen Teilen, und zwar einem Aufnahmeteil (3) und Drehteil (4) besteht, das Aufnahmeteil (3) eine Auflagefläche (7) und der Innenraum (15) des Gehäuses (2) ein Messer (21) mit einer Schneidkante (26) aufweist, das sich auf einer im Innenraum des Gehäuses vorgesehenen Stützfläche (9) abstützt, dadurch gekennzeichnet, daß das Messer (21) dornartig ist und mit dem Drehteil (4) verbunden ist und durch ein Fenster (28) im Drehteil (4) in das Ringinnere hineinragt und dabei mit seiner Schneidkante (26) an einer als Gegenmesser dienenden umlaufenden Kante (10) einer Verstärkung der Unterwand (6) des Aufnahmeteils (3) unter einem spitzen Winkel in Drehrichtung anliegt, und daß die Stützfläche (9) längs des Umlaufs des Aufnahmeteils (3) vorgesehen ist und eine Ausnehmung (31) aufweist, in die bei einer bestimmten Drehstellung des Drehteiles (4) gegenüber dem Aufnahmeteil (3) das Messer (21) so weit zurückgezogen ist, daß es im wesentlichen nicht mehr in das Ringinnere ragt.

2. Vorrichtung nach einem der vorhergehenden Ansprüche, dadurch gekennzeichnet, daß das Messer (21) aus einem hakenförmigen Federstahldraht (22) geformt ist, der an einem Ende (bei 23) in das Drehteil (4) eingehängt ist, sich über einen Umfangswinkel im Innenraum (15) des Gehäuses (2) erstreckt und an seinem anderen Ende einen auf der Stützfläche (9) des Aufnahmeteils (3) laufenden Haken (25) aufweist, der in seinem freien Hakenende zu dem dornartigen Messer (21) mit der Schneidkante (26) geformt ist.

3. Vorrichtung nach einem der vorhergehenden Ansprüche, dadurch gekennzeichnet, daß das Aufnahmeteil (3) im Bereich der Auflagefläche sich konisch erweitert und daß die Schneidkante (26) des Messers (21) in einer etwa senkrecht auf der Auflagefläche (7) stehenden Ebene liegt.

4. Vorrichtung nach einem der vorstehenden Ansprüche, dadurch gekennzeichnet, daß der Öffnungswinkel des Kegels der Auflagefläche (7) etwa 120° beträgt.

5. Vorrichtung nach einem der vorstehenden Ansprüche, dadurch gekennzeichnet, daß das dornartige Messer (21) eine Einstichspitze (27) aufweist, die in die Schneidkante (26) übergeht.

6. Vorrichtung nach einem der vorhergehenden Ansprüche, dadurch gekennzeichnet, daß das Drehteil (4) mit einem bügelförmigen Knebelgriff (16) und dieser mit einer in der Ringachse (17) des Gehäuses (2) verlaufenden, in das Ringinnere hineinragenden Nadel (18) verbunden ist.

7. Vorrichtung nach einem der vorhergehenden Ansprüche, dadurch gekennzeichnet, daß das Aufnahmeteil (3) an seinem äußeren Umfang eine Griffftäche (5) aufweist.

## Claims

1. An apparatus for separating a cap-shaped part of an eggshell, comprising an annular housing to be placed on an egg, said housing containing a knife assembly adapted to be moved out into the annular interior of the housing to separate the cap-shaped part, the housing (2) consisting of two annular parts fit into each other and rotatable against each other, namely a receiving part (3) and a rotating part (4), the receiving part (3) having a bearing surface (7), and the interior space (15) op the housing (2) having a knife (21) with a cutting edge (26), said knife being supported on a supporting surface (9) provided in the interior space of the housing, characterized in that the knife (21) is thornlike and connected with the rotating part (4) and protrudes into the annular interior through a window (28) in the rotating part (4), thereby lying with its cutting edge (26) against a circular edge (10), that serves as a counterknife, of a reinforcement of the bottom wall (6) of the receiving part (3) at an acute angle in the direction of rotation, and in that the supporting surface (9) is provided.along the periphery of the receiving part (3) and has a recess (31) into which, at a certain rotational position of the rotating part (4) relative to the receiving part (3), the knife (21) is withdrawn so far that it essentially no longer protrudes into the annular interior.

2. An apparatus according to claim 1, characterized in that the knife (21) is formed from a hook-shaped spring steel wire (22) which is attached at one end (at 23) to the rotating part (4), extends over an angle at circumference in the interior space (15) of the housing (2) and has at its other end a hook (25) that runs on the supporting surface (9) of the receiving part (3) and whose free hook end is formed into the thornlike knife (21) with the cutting edge (26).

3. An apparatus according to either of the above claims, characterized in that the receiving part (3) widens conically in the area of the bearing surface, and in that the cutting edge (26) of the knife (21) is located on a plane approximately perpendicular to the bearing surface (7).

4. An apparatus according to any of the above claims, characterized in that the vertex angle of the cone of the bearing surface (7) is approximately 120°.

5. An apparatus according to any of the above claims, characterized in that the thornlike knife (21) has a puncture tip (27) that runs into the cutting edge (26).

6. An apparatus according to any of the above claims, characterized in that the rotating part (4) is connected with a bow-shaped locking handle (16), which is connected with a needle (18) extending on the ring axis (17) of the housing (2) and protruding into the annular interior.

7. An apparatus according to any of the above claims, characterized in that the receiving part (3) has a gripping surface (5) on its outer periphery.

## Revendications

1. Dispositif de coupure de la calotte d'une coquille d'oeuf comportant un boîtier annulaire à poser sur l'oeuf, contenant sur la partie annulaire intérieure du boîtier un couteau amovible pour couper la calotte, le boîtier (2) étant constitué de deux parties annulaires s'emboîtant l'une dans l'autre et pivotant l'une vers l'autre, à savoir une partie réceptrice (3) et une partie pivotante (4), la partie réceptrice (4) présentant une surface d'appui (7) et l'intérieur (15) du boîtier (2) comportant un couteau (21) avec une lame (26), ledit couteau (21) s'appuyant sur une surface d'appui (9) prévue à l'intérieur du boîtier, caractérisé en ce que le couteau (21) a un poinçon, est relié avec la partie pivotante (4) et pénètre à l'intérieur de la partie annulaire par une fenêtre dans la partie pivotante et repose avec sa lame (26) sur une arête circulaire (10) servant de contre-couteau, sous un angle aigu dans le sens du pivotement, et que la surface d'appui (9) est prévue le long du tour de la partie réceptrice (3) et présente un creux (31) dans lequel, lorsque la partie pivotante (4) est dans une position de pivotement particulière par rapport à la partie réceptrice (3), le couteau (21) se retire assez loin pour ne plus pénétrer à l'intérieur de la partie annulaire.

2. Dispositif selon la revendication précédente, caractérisé en ce que le couteau (21) est formé d'un fil d'acier à ressorts (22) qui est accroché à une extrémité (à 23) à la partie pivotante (4), s'étend sur un angle inscrit dans l'intérieur (15) du boîtier et présente sur son autre extrémité un crochet situé sur la surface d'appui (9) de la partie réceptrice (3) et qui, à son extrémité libre, a la forme du couteau (21) à poinçon avec la lame (26).

3. Dispositif selon l'une des revendications précédentes, caractérisé en ce que la partie réceptrice (3) s'élargit coniquement dans la zone de la surface d'appui et que la lame (26) du couteau (21) repose perpendiculairement sur la surface d'appui (7).

4. Dispositif selon l'une des revendications précédentes, caractérisé en ce que l'angle d'ouverture du cone de la surface d'appui (7) est d'environ 120°.

5. Dispositif selon l'une des revendications précédentes, caractérisé en ce que le couteau à poinçon (21) présente une pointe (27) dans le prolongement de la lame (26).

6. Dispositif selon l'une des revendications précédentes, caractérisé en ce que la partie pivotante (4) est reliée à une poignée en étrier (16) et celle-ci avec une aiguille (18) traversant l'axe annulaire (17) du boîtier et pénétrant à l'intérieur de l'anneau.

7. Dispositif selon l'une des revendications précédentes, caractérisé en ce que la partie réceptrice (3) présente des stries sur sa périphérie extérieure.
